# EUROPÄISCHE PATENTSCHRIFT

(11) **EP 1 132 995 B1**
(45) Veröffentlichungstag und Bekanntmachung des Hinweises auf die Patenterteilung: **06.09.2006**
(21) Anmeldenummer: 01301686.0
(22) Anmeldetag: 23.02.2001
(51) Int. Cl.: H01P 5/10

(54) **Symmetrierglied**
Balancing network
Réseau d'équilibrage

(30) Priorität: 24.02.2000 DE 10008551
(43) Veröffentlichungstag der Anmeldung: 12.09.2001
(73) Patentinhaber: Marconi Communications GmbH, 71509 Backnang (DE)
(72) Erfinder: Gill, Hardial, Dr., 71522 Backnang (DE)
(74) Vertreter: Manitz, Finsterwald & Partner GbR

(56) Entgegenhaltungen:
- US-A- 5 428 838
- SCHELLENBERG J ET AL: "LOW-LOSS, PLANAR MONOLITHIC BALUNS FOR K/KA-BAND APPLICATIONS" ANAHEIM, CA, JUNE 13 - 19, 1999,NEW YORK, NY: IEEE,US, 13. Juni 1999 (1999-06-13), Seiten 1733-1736, XP000890692 ISBN: 0-7803-5136-3

## Beschreibung

### Stand der Technik

Die vorliegende Erfindung betrifft ein Symmetrierglied, bestehend aus nebeneinander verlaufenden, gekoppelten planaren Leitungen mit einem unsymmetrischen Anschlußtor und zwei symmetrischen Anschlußtoren.

Symmetrierglieder stellen in bekannter Weise Übergänge zwischen symmetrischen und unsymmetrischen Übertragungsleitungen dar. Von einer symmetrischen Leitung spricht man, wenn ein darüber übertragendes Signal nicht die Masse als Bezugspotential hat. Dagegen ist eine unsymmetrische Übertragungsleitung einseitig mit Masse verbunden, so daß ein darüber übertragenes Signal die Masse als Bezugspotential hat. Symmetrierglieder dieser Art werden z.B. an den Ein- und Ausgängen von Doppelgegentaktmischern oder Modulatoren etc. eingesetzt.

Ein eingangs dargelegtes, aus vier miteinander gekoppelten planaren Leitungen bestehendes Symmetrierglied ist aus der DE 197 29 761 A1 bekannt. Dieses Symmetrierglied besteht aus zwei 3db-Kopplern, von denen jeder mit zwei über eine Länge von λ/4 gekoppelten planaren Leitungen besteht. Jeder der beiden Koppler ist in Form eines zweipoligen Bandpassfilters ausgebildet, wobei einer in einer offenen Schaltungskonfiguration und der andere in einer kurzgeschlossenen Schaltungskonfiguration ausgestaltet ist. Die beiden Viertelwellenlängen-Koppler sind so miteinander verbunden, daß ein 3-toriges Symmetrierglied entsteht, das einen Anschluß für unsymmetrische Signale und zwei Anschlüsse für symmetrische Signale aufweist. Bei dem Leitungskoppler in offener Schaltungskonfiguration sind die einander gegenüberliegenden Enden der beiden Leitungen leerlaufend. Ein anderes Ende der beiden Leitungen dient als symmetrischer Anschluß. Das gegenüberliegende Ende der anderen Leitung ist mit einem Ende des in kurzgeschlossener Schaltungskonfiguration ausgeführten Leitungskopplers verbunden. Von diesem Leitungskoppler sind zwei einander gegenüberliegende Enden der beiden Leitungen mit Masse kontaktiert, und ein anderes Ende einer Leitung bildet einen weiteren Anschluß für symmetrische Signale. Die beiden miteinander verbundenen Leitungsenden der beiden Leitungskoppler bilden das Anschlußtor für unsymmetrische Signale. Um eine enge 3 dB-Kopplung zwischen den Leitungen zu erzielen, ist hier das Symmetrierglied in Mehrlagentechnik aufgebaut. Der Herstellungsaufwand ist deshalb groß, was ungünstig für eine Massenproduktion ist.

In Schellenberg und Hien-Do Ky, " Low-Loss, Planar Monolithic Baluns for K/ Ka-Band Applications", Anaheim, California, 13. bis 19. Juni 1999, New York: IEEE, US, Seiten 1733-1736, ist ein Symmetrierglied mit einem einzelnen unsymmetrischen und einem einzelnen symmetrischen Anschlusstor beschrieben. Das Symmetrierglied weist drei nebeneinander angeordnete streifenförmige Leitungen auf. Ein Ende der mittleren Leitung bildet das unsymmetrische Anschlusstor, während das andere Ende mit einem Leerlauf endet. Die äußeren Leitungen sind jeweils an ihren Enden über Durchkontaktierungen mit Masse verbunden und auf halber Länge unterbrochen. Sich gegenüberliegende Abschnitte der äußeren Leitungen sind über die mittlere Leitung überquerende Brücken miteinander verbunden und bilden das einzelne Anschlusstor.

In US-A-5 428 838 ist monolithischer Dioden-Stern-Mischer beschrieben, der einen RF-Balun und einen Balun für einen lokalen Oszillator aufweist und in dem ein mittlerer Mikrostreifenleiter für jeden der Baluns zwischen parallelen Transmissionsstreifenleitungen in einer gemeinsamen Ebene angeordnet sind. Der RF-Balun und der Balun für den lokalen Oszillator sind einer Masseebene angeordnet, so dass die Baluns relativ zueinander einen rechten Winkel bilden. Die mittleren Mikrostreifen sind in der Masseebene verbunden. Ein zentraler Ringleiter ermöglicht es, dass die dem Mischer zugeordneten Dioden mit den Transmissionsleitungen und einem gemeinsamen Verbindungspunkt verbunden werden können. Zusätzlich ist eine Zwischenfrequenzübertragungsleitung mit dem leitenden Ring verbunden.

### Aufgabe und Lösung der Erfindung

Der Erfindung liegt die Aufgabe zugrunde, ein platzsparendes und möglichst einfach herstellbares Symmertrierglied anzugeben.

Ein solches Symmetrierglied ist gemäß den Merkmalen des Anspruchs 1 folgendermaßen aufgebaut. Es sind drei nebeneinander verlaufende, gekoppelte planare Leitungen vorhanden. Ein Ende der mittleren der drei Leitungen bildet das unsymmetrische Anschlußtor, wobei die daneben liegenden Enden der beiden äußeren Leitungen auf Massepotential liegen. Die beiden anderen Enden der äußeren Leitungen liegen ebenfalls auf Massepotential, und die mittlere Leitung endet dort mit einem Leerlauf. Jede der beiden äußeren Leitungen ist auf der halben Länge unterbrochen und weist an dieser Stelle zwei Anschlüsse für ein symmetrisches Anschlußtor auf. Auf diese Weise entsteht ein breitbandiger Leistungsteiler und ein Übergang von einer unsymmetrischen auf zwei symmetrische Übertragungsleitungen. Dieses Symmetrierglied hat eine hohe Bandbreite und ist sehr verlustarm. Es besteht außerdem eine hohe Entkopplung zwischen den beiden symmetrischen Anschlußtoren.

Gemäß einem Unteranspruch entspricht die gesamte Koppellänge der drei Leitungen in etwa der halben mittleren Betriebswellenlänge des Symmetriergliedes.

### Beschreibung eines Ausführungsbeispiels

Anhand eines in der Zeichnung dargestellten Ausführungsbeispiels wird nachfolgend die Erfindung näher erläutert.

Das in der Zeichnung dargestellte Symmetrierglied besteht aus drei nebeneinander verlaufenden induktiv gekoppelten planaren Leitungen 1, 2 und 3, die deshalb in einer geschwungenen Form geführt sind, um die Ausdehnung des Symmetriergliedes möglichst gering zu halten. Die gesamte Koppellänge der drei Leitungen 1, 2 und 3, die gemeinsam auf einer Substratseite angeordnet sind, entspricht in etwa der halben mittleren Betriebswellenlänge des Symmetriergliedes.

Ein Ende 4 der mittleren Leitung 3 der drei Leitungen 1, 2, 3 bildet das unsymmetrische Anschlußtor TU. Die neben diesem Ende 4 der mittleren Leitung 3 liegenden Enden der beiden äußeren Leitungen 1 und 2 liegen auf Massepotential. Die Verbindung dieser Leitungsenden mit einer auf der gegenüberliegenden Substratseite angeordneten Masseleitungen wird in bekannter Weise mittels Durchkontaktierungen 5 und 6 im Substrat realisiert. Bei dem dargestellten Ausführungsbeispiel ist jedes Ende der beiden äußeren Leitungen 1 und 2 mit einer Durchkontaktierung 5, 6 versehen. Es kann aber auch ein Leitungsende mit dem anderen über eine die mittlere Leitung 3 überbrückende Luftbrücke verbunden werden, so dass dann eine der beiden Durchkontaktierungen 5 bzw. 6 eingespart werden kann. Die beiden anderen Enden der äußeren Leitungen 1 und 2 sind ebenfalls auf Massepotential gelegt. Dazu laufen die Enden beider äußeren Leitungen 1 und 2 an einer den Kontakt zur Massefläche auf der Substratrückseite herstellenden Durchkontaktierung 7 zusammen. Die mittlere Leitung 3 endet hier mit einem Leerlauf.

Auf der halben Koppellänge sind die beiden äußeren Leitungen 1 und 2 unterbrochen. Die durch diese Unterbrechung entstehenden Leitungsenden 8 und 9 der ersten äußeren Leitung 1 bilden das erste symmetrische Anschlußtor TS1, und die durch die Unterbrechung der zweiten äußeren Leitung 2 entstehenden Leitungsenden 10 und 11 bilden das zweite symmetrische Anschlußtor TS2.

Das vorangehend beschriebene Symmetrierglied stellt einen sehr breitbandigen 3-dB-Leistungsteiler dar, dessen beide Anschlußtore TS1 und TS2 eine hohe gegenseitige Isolation besitzen. Die an den symmetrischen Anschlußtoren TS1 und TS2 ausgekoppelten Signale besitzen nahezu die gleiche Amplitude und Phase.

## Patentansprüche

1. Symmetrierglied, bestehend aus nebeneinander verlaufenden, gekoppelten planaren Leitungen (1, 2, 3) mit einem unsymmetrischen Anschlußtor (TU) und zwei symmetrischen Anschlußtoren (TS 1 und TS2), bei dem
- drei nebeneinander verlaufende Leitungen (1, 2, 3) vorhanden sind,
- ein Ende (4) der mittleren (3) der drei Leitungen (1, 2, 3) das unsymmetrische Anschlußtor (TU) bildet, wobei die daneben liegenden Enden der beiden äußeren Leitungen auf Massepotential (5, 6) liegen,
- die beiden anderen Enden der äußeren Leitungen auf Massepotential (7) liegen und die mittlere Leitung (3) dort mit einem Leerlauf endet, und
- jede der äußeren Leitungen (1, 2) auf der halben Länge unterbrochen ist und jede der äußeren Leitungen (1, 2) an der Stelle, an der sie unterbrochen ist, jeweils zwei Anschlüsse (8, 9, 10, 11) für ein symmetrisches Anschlußtor (TS1, TS2) aufweist,
**dadurch gekennzeichnet,**
**dass** die planaren Leitungen (1, 2, 3) so in einer geschwungenen Form geführt sind, dass sowohl die im Bereich zwischen den symmetrischen Anschlusstoren (TS1, TS2) und dem unsymmetrischen Anschlusstor (TU) verlaufenden Abschnitte der planaren Leitungen (1, 2, 3) als auch die im Bereich zwischen den symmetrischen Anschlusstoren (TS1, TS2) und dem Leerlauf der mittleren Leitung (3) verlaufenden Abschnitte der planaren Leitungen (1, 2, 3) jeweils S-förmig ausgebildet sind, und dass die beiden S-förmigen Abschnitte der mittleren Leitung (3) im Bereich der symmetrischen Anschlusstore (TS1, TS2) stetig verlaufend aneinander anschließen, so dass die mittlere Leitung (3) eine Doppel-S-Form besitzt.

2. Symmetrierglied nach Anspruch 1, **dadurch gekennzeichnet, dass** die Koppellänge der drei Leitungen (1, 2, 3) in etwa der halben mittleren Betriebswellenlänge des Symmetriergliedes entspricht.

## Claims

1. A balun consisting of coupled planar lines (1, 2, 3) extending next to one another and having a non-symmetrical connection gate (TU) and two symmetrical connection gates (TS 1 and TS2), wherein
- three lines (1, 2, 3) extending next to one another are present,
- one end (4) of the middle (3) of the three lines (1, 2, 3) forms the non-symmetrical connection gate (TU), with the ends of the two outer lines lying next to it being connected to ground potential (5, 6),
- the two other ends of the outer lines are connected to ground potential (7) and the middle line ends there with no load, and
- each of the two outer lines (1, 2) is interrupted at its half length and each of the two outer lines (1, 2) has two terminals (8, 9, 10, 11) for a symmetrical connection gate (TS1, TS2) at the position of interruption,
**characterized in that** the planar lines (1, 2, 3) are guided in a swung form such that both the sections of the planar lines (1, 2, 3) extending in the area between the symmetrical connection gates (TS1, TS2) and the non-symmetrical connection gate (TU) as well as the sections of the planar lines (1, 2, 3) extending in the area between the symmetrical connection gates (TS1, TS2) and the no-load of the middle line (3) are each built in an S-shape, and that both S-shaped sections of the middle line (3) follow each other continuously in the area of the symmetrical connection gate (TS1, TS2) resulting in a double-S-form of the middle line (3).

2. A balun in accordance with claim 1, **characterized in that** the coupling length of the three lines (1, 2, 3) approximately corresponds to half the mean operating wavelength of the balun.

## Revendications

1. Circuit d'équilibrage, comprenant des lignes planes (1, 2, 3) s'étendant les unes à côté des autres et couplées, avec une porte de raccordement asymétrique (TU) et deux portes de raccordement symétriques (TS 1 et TS2), dans lequel :
- il est prévu trois lignes (1, 2, 3) s'étendant les unes à côté des autres,
- une extrémité (4) de la ligne médiane (3) parmi les trois lignes (1, 2, 3) forme la porte de raccordement asymétrique (TU), et les extrémités, situées à côté, des deux lignes extérieures sont appliquées au potentiel de masse (5, 6),
- les deux autres extrémités des lignes extérieures sont appliquées au potentiel de masse (7) et la ligne médiane (3) se termine à cette extrémité en circuit ouvert, et
- chacune des lignes extérieures (1, 2) est interrompue sur la moitié de la longueur, et chacune des lignes extérieures (1, 2) présente, aux emplacements où elle est interrompue, deux raccordements respectifs (8, 9, 10, 11) pour une porte de raccordement symétrique (TS1, TS2),
**caractérisé en ce que**
les lignes planes (1, 2, 3) sont guidées sous une forme arquée de telle manière que les tronçons des lignes planes (1, 2, 3) qui s'étendent dans la région entre les portes de raccordement symétriques (TS1, TS2) et la porte de raccordement asymétrique (TU), tout comme les tronçons des lignes planes (1, 2, 3) qui s'étendent dans la région entre les portes de raccordement symétriques (TS 1, TS2) et l'extrémité en circuit ouvert de la ligne médiane (3), sont réalisés chacun en forme de S, et **en ce que** les tronçons en forme de S de la ligne médiane (3) dans la région des portes de raccordement symétriques (TS1, TS2) se raccordent l'un à l'autre de manière à s'étendre en continu, de sorte que la ligne médiane (3) possède une forme en S double.

2. Circuit d'équilibrage selon la revendication 1, **caractérisé en ce que** la longueur de couplage des trois lignes (1, 2, 3) correspond approximativement à la moitié de la longueur d'onde moyenne du circuit d'équilibrage en fonctionnement.
